# EUROPÄISCHE PATENTSCHRIFT

(11) **EP 0 432 564 B1**
(45) Veröffentlichungstag und Bekanntmachung des Hinweises auf die Patenterteilung: **02.03.1994**
(21) Anmeldenummer: 90122601.9
(22) Anmeldetag: 27.11.1990
(51) Int. Cl.: B67D 1/00, B67D 1/08

(54) **Vorrichtung zum Kühlen von Getränkekomponenten in einem Getränkeautomaten**
Device for chilling the components of a beverage in a beverage dispenser
Dispositif pour refroidir les composents d'une boisson dans un distributeur de boisson

(30) Priorität: 11.12.1989 DE 3940878
(43) Veröffentlichungstag der Anmeldung: 19.06.1991
(73) Patentinhaber: Bosch-Siemens Hausgeräte GmbH, 81669 München (DE); THE COCA-COLA COMPANY, Atlanta, Georgia 30301 (US)
(72) Erfinder: Deininger, Anton, Dipl.-Ing. (FH), W-8887 Bachhagel (DE); Erdmann, Klaus, Dipl.-Ing. (FH), W-7920 Mergelstetten (DE)
(74) Vertreter: Kessl, Josef

(56) Entgegenhaltungen:
- GB-A- 2 152 011

## Beschreibung

Die vorliegende Erfindung bezieht sich auf eine Vorrichtung zum Kühlen von Getränkekomponenten in einem Getränkeautomaten mit einem Aufbereitungs- und/oder Bevorratungsbehälter für eine erste Getränkekomponente, insbesondere für karbonisiertes Wasser, und einem Bevorratungsraum zur Aufnahme von zumindest einem Behälter für eine weitere, der ersten Getränkekomponente zuzumischenden Getränkekomponente, wobei ein Kühlsystem zur geregelten Kühlung des Aufbereitungs- und/oder Bevorratungsbehälters für die erste Getränkekomponente angeordnet ist.

Bei Getränkeautomaten, bei welchen ein Mischgetränk z.B. durch Mischung von karbonisiertem Wasser mit Getränkekonzentraten bereitstellbar ist, ist es notwendig, bzw. zumindest in hohem Maße zweckmäßig, einen Behälter vorzusehen, in welchem das karbonisierte Wasser bereitgehalten, bzw. das Wasser karbonisiert wird. Je kühler das Wasser ist, desto größer ist auch dessen Aufnahmefähigkeit für CO₂-Gas. Außerdem ist bei Mischung eines Getränks aus Getränkekonzentrat und karbonisiertem Wasser der Volumenanteil des karbonisierten Wassers ein Mehrfaches vom Volumenanteil des Getränkekonzentrats, so daß die Temperatur des karbonisierten Wassers auch im wesentlichen bestimmend ist für die Temperatur des Erfrischungsgetränks.

Der Kühlung des karbonisierten Wassers ist nach unten eine natürliche Grenze gesetzt, die durch den Gefrierpunkt des Gemisches gegeben ist. Zur Erhöhung der Kältekapazität bei der Bevorratung des karbonisierten Wassers wird ein Teil davon in Eisform bevorratet. Der sich bildende Eispanzer wird als Kriterium für die Kälteversorgung ausgewertet. In bekannter Weise wird das karbonisierte Wasser bevorzugt durch Kühlschlangen einer Kompressions-Kältemaschine bereitgestellt. Derartige Systeme haben zumindest derzeit den höchsten Wirkungsgrad der an sich in Frage kommenden Kühlsysteme oder Kühlelemente.

Es ist aber auch zweckmäßig, die dem karbonisierten Wasser für die Bereitstellung von Erfrischungsgetränken zuzumischenden Getränkekonzentrate ebenfalls zu kühlen, und zwar aus zwei Gründen. Der erste Grund kann darin liegen, daß die Haltbarkeit der Getränkekonzentrate durch die Kühlmaßnahme sichergestellt, bzw. zumindest in sehr hohem Maße zeitlich verlängert wird. Der zweite Grund ist darin zu sehen, daß durch die Wärmekapazität von ungekühlten Getränkenkonzentraten und durch weitere störende Einflüsse bei Misch- und Ausgabevorgang eine Temperatur des fertigen Erfrischungsgetränks die Folge sein kann, die oberhalb der gewünschten Getränketemperatur-Grenze liegt. Um die gewünschten niedrigen Getränketemperaturen zu erzielen und um die bevorrateten Getränkekonzentrate vorteilhaften Lagerbedingungen auszusezten, sind in Verbindung mit Getränkeautomaten auch Maßnahmen bekannt geworden, mit Hilfe derer beide bevorratete Komponenten für die Erstellung eines Erfrischungsgetränks gekühlt werden. Zu diesem Zweck wird der Verdampferzweig der Kompressions-Kältemaschine in beide Bereiche geführt und bevorzugt derart aufgeteilt und ansteuertechnisch beaufschlagt, daß die beiden zusammenzumischenden Getränkekomponenten unabhängig voneinander geregelt kühlbar sind. Damit wird unter anderem der Tatsache Rechnung getragen, daß die Temperaturen und der Kältebedarf für die beiden Getränkekomponenten unterschiedlich ist. Während beispielsweise die Temperatur des karbonisierten Wassers im Bereich des Gefrierpunkts liegen soll und ggf. auch zur Bereitstellung von Kältekapazität ein Eispanzer gebildet werden soll, sollte die Temperatur des Getränkekonzentrats so hoch liegen, daß nach dem Mischvorgang das bereitgestellte Erfrischungsgetränk die gewünschte Temperatur möglichst gleichbleibend aufweist. Aufbautechnisch sind die bekannten Anordnungen aufwendig und herstellungstechnisch teuer.

Es ist eine Post-Mix-Getränkeausgabevorrichtung bekannt geworden, bei welcher der Vorratsraum für die Getränkekonzentrate direkt an den Behälter für das karbonisierte, gekühlte Wasser anschließt und aus diesem Bereich her gekühlt wird. Um die Kühlintensivität für die Getränkekonzentrate zu verstärken, sind Kühlplatten vorgesehen, die eine gleichmäßige Kühlverteilung bewirken.

Aufgabe der Erfindung ist es, eine Vorrichtung zum Kühlen von Getränkekomponenten in einem Getränkeautomaten bereitzustellen, die aufbautechnisch und ansteuertechnisch möglichst einfach ist und gewährleistet, daß sowohl die in einem Aufbereitungs- und/oder Bevorratungsbehälter enthaltene erste Getränkekomponente mit hoher Temperaturkonstanz mit möglichst niedriger Temperatur, als auch die dieser ersten Getränkekomponente zuzumischenden weiteren Getränkekomponenten, die in einem Bevorratungsraum innerhalb von Behältern angeordnet sind, dagegen abgestuft entsprechend gekühlt werden.

Eine Vorrichtung, die diesen Anforderungen entspricht, ist erfindungsgemäß dadurch gekennzeichnet, daß bei einem Aufbereitungs- und/oder Bevorratungsbehälter, in welchem die Kühlung der ersten Getränkekomponente unter Bildung eines sich an den Wandungen bildenden Eisbereichs erfolgt, das Wärmeleitelement flächig an außerhalb dieses Eisbereichs liegenden Wandungen dieses Aufbereitungs- und/oder Bevorratungsbehälters angeflanscht und in den Wandungsbereich des Bevorratungsraums für die weitere Getränkekomponente geführt ist.

Dabei wird der Aufbereitungs- und/oder Bevorratungsbehälter für die erste Getränkekomponente, also insbesondere für das karbonisierte Wasser, über ein Kalte bereitstellendes Kühlsystem geregelt gekühlt. Insbesondere eignen sich dazu Kompressions-Kältemaschinen, deren Verdampferstrecke in Form von Kühlrohren um die Wandungen des Aufbereitungs- und/oder Bevorratungsbehälters gelegt oder in diesen Behälter eingebracht sind. Insbesondere im Behälter ist ein Sensor angeordnet, über welchen das Kühlsystem dem geforderten Kältebedarf entsprechend angesteuert wird. Da die Kühlung für diesen Aufbereitungs- und/oder Bevorratungshälter dahingehend ausgelegt ist, daß ein Teil des karbonisierten Wassers gefroren wird, beispielsweise als ringförmiger Eispanzer im seitlichen Wandungsbereich, so ist erfindungsgemäß vorgesehen, das Wärmeleitelement im Bereich außerhalb des gefrorenen Getränkekomponententeils an den Behälter anzuflanschen. Während nämlich der Bereich, in dem sich das Eis ausbildet, während der Kühl- und Erwärmungszyklen unterschiedlichen, und zwar wesentlich unterschiedlichen Temperaturschwankungen unterliegt, ist der Bereich, in dem die bevorratete Getränkekomponente im flüssigen Zustand verbleibt, von sehr hoher Temperaturkonstanz.

Es wird also gewährleistet, daß der Bevorratungsraum, in dem die Behälter für die weiteren, der ersten Getränkekomponente zuzumischenden Getränkekomponenten, z.B. der Getränkekonzentrate, mit gleichbleibender Kälteleistung versorgt werden. Durch das gegebene Wärmegefälle vom Bevorratungsraum für die weiteren Getränkekomponenten zum Aufbereitungs- und Bevorratungsbehälter für die erste Getränkekomponente sind die gewünschten unterschiedlichen Temperaturen für die beiden Getränkekomponentenarten realisierbar.

Dieses Temperaturgefälle fördert auch das Bedürfnis, daß in dem Bereich, in dem das Wärmeleitelement flächig angeflanscht ist, die bevorratete erste Getränkekomponente flüssig verbleibt. So ist es zweckmäßig, diesen Bereich so zu legen, daß an dieser Stelle auch die Ausgabeöffnung für die erste Getränkekomponente liegt, womit sichergestellt wird, daß die Ausgabe dieser Getränkekomponente nicht durch Eisbildung gestört wird.

Nach einer bevorzugten Ausgestaltung der erfindungsgemäßen Vorrichtung ist das Wärmeleitelement bevorzugt flächig in den Wandungsbereich des Bevorratungsraums geführt, in dem die Ausgabestelle der weiteren Getränkekomponente liegt. Damit wird sichergestellt, daß die aus den im Bevorratungsraum angeordneten Behältern jeweils zur Getränke-Bereitstellung ausgegebenen Getränke-Komponentenmengen die für die endgültige Getränketemperatur mitverantwortliche niedrige Temperatur aufweist. Die Bevorratungstemperatur für diese weiteren Getränkekomponenten, nämlich Getränkekonzentrate, kann problemlos auch geringfügig, d.h. um einige wenige °C über dieser Ausgabetemperatur liegen.

Um eine möglichst ausreichende Kühlung der weiteren Getränkekomponenten sicherzustellen, ist es zweckmäßig, daß das Wärmeleitelement selbst Wandungsteile des Bevorratungsraums bildet.

Zur Vermeidung von unnötigen Kälteverlusten und von Schwitzwasserbildungen ist es zweckmäßig, die gekühlten und kälteführenden Bereiche und Teile gegen die Umgebung mit wärmeisolierendem Material möglichst weitgehend zu umgeben.

Als Wärmeleitelement wird bevorzugt ein Material, insbesondere ein Metallwerkstoff, mit guten Wärmeleitfähigkeiten zum Einsatz gebracht werden. Es ist aber auch denkbar, zur reinen Wärmeleitung auch sogenannte Wärmeleitrohre (Heatpipe) zur Anwendung zu bringen.

Ein nach den Merkmalen der Erfindung ausgestaltetes Ausführungsbeispiel ist anhand der Zeichnung im folgenden erläutert.

Die Figur zeigt eine vereinfachte Darstellung einer Anordnung in einem Getränkeautomaten mit einem Karbonisator, von dem aus ein Wärmeleitblech in den Bereich zum Bevorratungsraum für Getränkekonzentrate geführt ist

In der vereinfachten und größtenteils stilisierten Darstellung der Figur ist zu ersehen, daß in einem Gerätegehäuse 1 eines Getränkeautomaten ein Karbonisator 2 durch einen Isoliermantel 3 wärmeisoliert angeordnet ist. Über eine Zuführungsleitung 4 wird diesem Karbonisator 2 in bekannter Weisen nach Bedarf Wasser von einer Wasserversorgung und über eine Zuleitung 5 CO₂ zugeführt. Innerhalb dieses Karbo nisators 2 wird das zugeführte Wasser mit dem zugeführten CO₂ zu karbonisiertem Wasser vermischt. Über Kühlschlangen 6, die zusammen mit einem Kompressor 7, einer Verflüssigerstrecke 8 und einer Drossel 9 eine Kompressor-Kältemaschine bildet, wird der Karbonisator 2 derart gekühlt, daß an seinen Seitenwandungen ein ringförmiger Eispanzer 10 gebildet wird. Die Stärke des Eispanzers wird über einen nicht dargestellten Sensor erfaßt. Abhängig von dieser über den Sensor zu erfassenden Stärke des Eispanzers 10 wird der Kompressor 7 angesteuert.

Im unteren Bereich des Karbonisators 2 ist eine Auslaßöffnung 11 für das karbonisierte Wasser angeordnet. Entsprechend der Ansteuerung eines Auslaßventils 12 wird dieses karbonisierte Wasser über einen Mischbereich, dem auch ein Getränkekonzentrat zugeführt wird, zur Erzeugung und Bereitstellung eines Erfrischungsgetränks ausgegeben.

Das Getränkekonzentrat 13 wird innerhalb in einem Behälter 14, welcher in einen Bevorratungsraum 15 des Gerätegehäuses 1 eingesetzt ist, bevorratet. Über ein ebenfalls nicht dargestelltes Antriebssystem wird das Getränkekonzentrat 13 über das Ausgabesystem 16 des Behälters 14 ausgegeben und dem karbonisierten Wasser zugemischt, so daß ein Erfrischungsgetränk bereitgestellt wird.

An der unteren Behälterwandung des Karbonisators 2 - im Bereich der Ausgangsleitung 11 für das karbonisierte Wasser - ist ein Wärmeleitelement 17 flächig angeflanscht und als Wandungsteile 18 und 19 des Bevorratungsraums 15 in den Bereich des Behälters 14 für das Getränkekonzentrat 13 geführt. Vom Karbonisator 2 aus wird somit das Getränkekonzentrat 13 einer im wesentlichen gleichförmigen Kühlung unterworfen, da - stabilisiert durch den Eispanzer 10 - das im Anflanschbereich des Wärmeleitelements 17 am Karbonisator 2 das karbonisierte Wasser eine Temperatur nahe dem Gefrierpunkt im wesentlichen konstant aufweist. Rückwirkend unterstützt das am Karbonisator 2 flächig angeflanschte Wärmeleitelement 17, daß in diesem Bereich, in den die Auslaßleitung 11 mündet, das karbonisierte Wasser flüssig verbleibt und sich eine Eisbildung an dieser Stelle nicht ausbildet. Neben dem Karbonisator 2 ist auch das Wärmeleitelement 17 gegen das Umfeld durch Wärmeisolierendes Material 20, das durch die Schraffur sinnbildlich dargestellt ist, umgeben.

Innerhalb des Behälters 14 für das Getränkekonzentrat 13 bildet sich ein Wärmegefälle aus, das durch die gestrichelt dargestellten Linien angedeutet werden soll. Die kältesten Bereiche sind durch die Gegebenheiten im Bereich der durch das Wärmeleitelement gebildeten Wandungsteile 18 und 19 des Bevorratungsraums und damit auch an der Ausgabestelle für das Getränkekonzentrat.

Der Bevorratungsraum 15 ist in Bedienrichtung des Gehäuses des Getränkeautomaten durch eine aufklappbare oder aufschwenkbare Türklappe 21 zu öffnen, so daß der Behälter 14 für das Getränkekonzentrat 13 entnommen werden kann und durch einen neuen Vorratsbehälter mit gleichem oder anderem Getränkekonzentrat wieder bestückt werden kann. Nebeneinander können im Bevorratungsraum 15, je nach dessen Auslegung, zwei oder auch mehr Konzentratbehälter angeordnet werden.

## Patentansprüche

1. Vorrichtung zum Kühlen von Getränkekomponenten in einem Getränkeautomaten mit einem Aufbereitungs- und/oder Bevorratungsbehälter (2) für eine erste Getränkekomponente, insbesondere für karbonisiertes Wasser und einem Bevorratungsraum (15) zur Aufnahme von zumindest einem Behalter (14) für eine weitere, der ersten Getränkekomponente zuzumischenden Getränkekomponente (13), wobei ein Kühlsystem (6, 7, 8, 9) zur geregelten Kühlung des Aufbereitungs- und/oder Bevorratungsbehälters (2) für die erste Getränkekomponente angeordnet ist u. zwischen dem Aufbereitungs- und/oder Bevorratungsbehältern (Karbonisator 2) und dem Wandungsbereich des Bevorratungsraums (15) für die die weitere Getränkekomponente (Getränkekonzentrat 13) ein Wärmeleitelement (17) angeordnet ist, **dadurch gekennzeichnet,** daß bei dem Aufbereitungs- und/oder Bevorratungsbehälter, (Karbonisator 2), in welchem die Kühlung der ersten Getränkekomponente unter Bildung eines sich an den Wandungen bildenden Eisbereichs (10) erfolgt, das Wärmeleitelement (17) flächig an außerhalb dieses Eisbereichs (10) liegenden Wandungen dieses Aufbereitungs- und/oder Bevorratungsbehälters angeflanscht und in den Wandungsbereich des Bevorratungsraums (15) für die weitere Getränkekomponente (Getränkekonzentrat 13) geführt ist.

2. Vorrichtung nach Anspruch 1, dadurch gekennzeichnet, daß das Wärmeleitelement flächig im Bereich der Ausgabestelle (11) für die erste Getränkekomponente an dem Aufbereitungs- und/oder Bevorratungsbehälter (Karbonisator 2) angeflanscht ist.

3. Vorrichtung nach einem der Ansprüche 1 oder 2, dadurch gekennzeichnet, daß das Wärmeleitelement (17) bevorzugt in den Wandungsbereich (19), in dem die Ausgabestelle (16) der weiteren Getränkekomponente (13) aus dem Bevorratungsraum (15) liegt, geführt ist.

4. Vorrichtung nach einem der Ansprüche 1 bis 3, dadurch gekennzeichnet, daß das Wärmeleitelement (17) außerhalb der Wärmeübertragungszonen zum Aufbereitungs- und/oder Bevorratungsbehälter (Karbonisator 2) und zum Bevorratungsraum (15) wärmeisoliert ist.

5. Vorrichtung nach einem der Ansprüche 1 bis 4, dadurch gekennzeichnet, daß als Wärmeleitelement zumindest in Teilbereichen ein Wärmeleitrohr (Heatpipe) verwendet wird.

## Claims

1. Device for the cooling of beverage components in an automatic beverage dispenser with a preparation and/or storage container (2) for a first beverage component, in particular for carbonated water, and a storage space (15) for the reception of at least one container (14) for a further beverage component (13) to be admixed to the first beverage component, wherein a cooling system (6, 7, 8, 9) is arranged for the regulated cooling of the preparation and/or storage containr (2) for the first beverage component and a thermally conductive element (17) is arranged between the preparation and/or storage container (carbonator 2) and the wall region of the storage space (15) for the further beverage component (beverage concentrate (13), characterised thereby, that in the case of the preparation and/or storage container (carbonator 2), in which the cooling of the first beverage component takes place with the formation of an ice region (10) forming at the walls, the thermally conductive element (17) is flanged areally to walls of this preparation and/or storage container, which lie outside this ice region (10), and led into the wall region of the storage space (15) for the further beverage component (beverage concentrate 13).

2. Device according to claim 1, characterised thereby, that the thermally conductive element (17) is flanged on at the preparation and/or storage container (carbonator 2) in the region of the delivery point (11) for the first beverage component.

3. Device according to one of the claims 1 and 2, characterised thereby, that the thermally conductive element (17) is preferably led into the wall region (19), in which the delivery point (16) of the further beverage component (13) out of the storage space (15) lies.

4. Device according to one of the claims 1 to 3, characterised thereby, that the thermally conductive element (17) is thermally insulated externally of the heat transmission zones to the preparation and/or storage container (carbonator 2) and to the storage space (15).

5. Device according to one of the claims 1 to 4, characterised thereby, that a thermally conductive tube (heat pipe) is used at least in partial regions as thermally conductive element.

## Revendications

1. Dispositif pour refroidir des composants de boissons dans un distributeur automatique de boissons comportant un réservoir de préparation et/ou un réservoir de stockage (2) pour un premier composant de boisson, notamment pour de l'eau carbonatée, et une chambre de stockage (15) destinée à recevoir au moins un réservoir (14) pour un autre composant (13) de boisson à mélanger au premier, dispositif dans lequel il est prévu un circuit de refroidissement (6, 7, 8, 9) pour refroidir de manière contrôlée le réservoir de préparation et/ou de stockage (2) pour le premier composant de boisson et, entre le réservoir de préparation et/ou le réservoir de stockage (carbonateur 2) et la zone de paroi de la chambre de stockage (15) pour l'autre composant de boisson (concentré de boisson 13) un élément (17) conducteur de la chaleur, caractérisé par le fait que, dans le réservoir de préparation et/ou de stockage (carbonateur 2) dans lequel a lieu le refroidissement du premier composant de boisson est opéré en aménageant une zone (10) de formation de glace sur les parois, l'élément conducteur de chaleur (17) est fixé à plat sur des parois dudit réservoir de préparation et/ou de stockage qui sont situées en dehors de cette zone et est amené dans la zone de paroi de la chambre de stockage (15) pour l'autre composant (concentré de boisson 13).

2. Dispositif selon la revendication 1, caractérisé par le fait que l'élément conducteur de chaleur est fixé à plat sur le réservoir de préparation et/ou de stockage (carbonateur 2), dans la zone du point se sortie (11) pour le premier composant de boisson.

3. Dispositif selon l'une des revendications 1 ou 2, caractérisé par le fait que l'élément (17) conducteur de chaleur est amené de préférence dans la zone de paroi (19) dans laquelle est situé le point de sortie (16) de la chambre de stockage (15) pour l'autre composant de boisson (13).

4. Dispositif selon l'une des revendications 1 à 3, caractérisé par le fait l'élément (17) conducteur de chaleur en dehors de la zone d'échange calorifique en direction du réservoir de préparation et/ou de stockage (carbonateur 2) et de la chambre de stockage (15) est isolé thermiquement.

5. Dispositif selon l'une des revendications 1 à 4, caractérisé par le fait qu'on utilise comme élément conducteur de chaleur dans des zones partielles au moins un tube conducteur de chaleur (heatpipe).
